# EUROPÄISCHE PATENTANMELDUNG

(11) **EP 0 631 743 A1**
(43) Veröffentlichungstag der Anmeldung: **04.01.1995**
(21) Anmeldenummer: 94102749.2
(22) Anmeldetag: 24.02.1994
(51) Int. Cl.: A47B 21/00, A47B 81/06

(54) **Bildschirmarbeitsplatz**

(30) Priorität: 09.06.1993 DE 9308591 U
(71) Anmelder: STN ATLAS Elektronik GmbH, D-28305 Bremen (DE)
(72) Erfinder: Niemeyer-Stein, Werner, Dipl.-Ing., D-28755 Bremen (DE)

(57) **Zusammenfassung**

Ein Bildschirmarbeitsplatz, insbesondere im Tower eines Flugplatzes zur Überwachung des Roll- und Flugverkehrs am Boden und/oder in Bodennähe weist ein Datensichtgerät (11) und ein vor diesem plaziertes Bedienpult (13) sowie eine Konsole (10) zur Halterung von Datensichtgerät und Bedienpult in gegenseitiger Zuordnung auf. Zur arbeitsergonomisch optimalen Gestaltung des Bildschirmarbeitsplatzes bei der Forderung nach Wechsel zwischen direkter Sichtüberwachung mit Bildschirmunterstützung und ausschließlicher Überwachung am Bildschirm des Datensichtgeräts ist das Datensichtgerät um eine nahe seiner dem Bedienpult zugekehrten vorderen unteren Querkante und dazu parallel verlaufende Schwenkachse schwenkbar in der Konsole aufgehängt und das Bedienpult mindestens in der Höhe verstellbar eingerichtet.

## Beschreibung

Die Erfindung betrifft einen Bildschirmarbeitsplatz, insbesondere im Tower eines Flugplatzes zur Überwachung des Roll- und Flugverkehrs am Boden und/oder in Bodennähe, der im Oberbegriff des Anspruchs 1 definierten Gattung.

Speziell im Tower eines Flughafens erfolgt die Bobachtung des Geschehens auf einer überschaubaren Bewegungsfläche am Boden, z.B. die Beobachtung des Rollverkehrs auf dem Rollfeld und Flughafengelände, am Tage bei guten Sichtverhältnissen ohne Hilfsmittel unmittelbar durch die Fenster im Tower hindurch. Die Beobachtung wird jedoch zusätzlich mit Graphik- und Datendarstellungen auf dem Bildschirm des Datensichtgeräts des Bildschirmarbeitsplatzes unterstützt, die der Beobachter bei Bedarf sporadisch zur vergleichenden Betrachtung oder Informationsunterstützung heranzieht. Bei schlechten Sichtverhältnissen und bei Nacht erfolgt die Überwachung ausschließlich mit den im Überwachungsgebiet installierten Sensoren, wie Radar, Infrarotkamera und dgl., deren Überwachungsbereich auf dem Bildschirm des Datensichtgeräts dargestellt und vom Beobachter ständig visuell kontrolliert wird. Die Beobachtung des Geschehens durch die Tower-Fenster hindurch entfällt völlig.

Bekannte Bildschirmarbeitsplätze der eingangs genannten Art werden im Tower in gleicher Weise eingerichtet und aufgestellt wie in Büroräumen, ohne die unterschiedlichen Anforderungsprofile bei der Tag- und Nachtbedienung zu berücksichtigen, so daß der Bildschirmarbeitsplatz bezüglich seiner Arbeitsplatzergonomie schlecht ausgestattet ist und das Arbeiten daran zu einer unzumutbaren Überforderung des Personals mit der Folge der vorzeitigen Ermüdung führt.

Der Erfindung liegt die Aufgabe zugrunde, einen Bildschirmarbeitsplatz im Tower von Flughäfen oder in anderen Beobachtungsstationen, wie z.B. Schiffsbrücken, wo direkte Sichtüberwachung mit Bildschirmunterstützung mit ausschließlicher Überwachung und Kontrolle am Bildschirm des Datensichtgeräts wechselt, aus arbeitsergonomischer Sicht weitgehend optimal und benutzerfreundlich zu gestalten.

Die Aufgabe ist bei einem Bildschirmarbeitsplatz der im Oberbegriff des Anspruchs 1 definierten Gattung erfindungsgemäß durch die Merkmale im Kennzeichenteil des Anspruchs 1 gelöst.

Die erfindungsgemäße schwenkbare Lagerung des Datensichtgeräts in der Konsole und die mindestens höhenverstellbare Ausführung des Bedienpults relativ zur Konsole eröffnet zum einen die Möglichkeit, im Falle der ausschließlichen direkten Beobachtung eines Überwachungsgebietes durch die Fenster der Beobachtungsstation hindurch das Datensichtgerät aus dem Fensterbereich zu schwenken und den Bildschirm fast waagerecht mit leichtem Anstieg zur oberen Bildkante hin unterhalb der Fensteröffnung zu plazieren. Der Bildschirm liegt damit nicht mehr störend im Dauerblickfeld des Beobachters, bietet aber gleichzeitig die Möglichkeit, von Fall zu Fall kurzfristig betrachtet zu werden, um Vergleichs- und Kontrolldaten visuell abzurufen. Die Höhenverstellbarkeit und - nach einer bevorzugten Ausführungsform der Erfindung - die zusätzliche Horizontalverschiebbarkeit des Bedienpults relativ zur Konsole und damit zum Bildschirm gewährleistet dabei, daß der Bildabstand zum Bildschirm in Grenzen variiert und den Wünschen des Beobachters weitgehend angepaßt werden kann. Zum anderen kann bei schlechter Sicht oder bei Nacht, wo eine ständige Beobachtung des Bildschirms erforderlich ist, das Datensichtgerät wieder hochgeschwenkt werden, so daß der Bildschirm in etwa vertikaler Ausrichtung im direkten Blickfeld des Beobachters liegt. Durch Verstellung des Bedienpults kann der Sichtabstand zu dem in seiner Lage veränderten Bildschirm wieder wunschgemäß hergestellt werden.

Zweckmäßige Ausführungsformen des erfindungsgemäßen Bildschirmarbeitsplatzes mit vorteilhaften Weiterbildungen und Ausgestaltungen der Erfindung ergeben sich aus den weiteren Ansprüchen.

Gemäß einer bevorzugten Ausführungsform der Erfindung ist die Schwenkachse des Datensichtgeräts innerhalb der Konsole höhenverstellbar und vorzugsweise zusätzlich auch in der Horizontalen verschiebbar ausgebildet. Eine Zwangskopplung beider Verstellmöglichkeiten der Schwenkachse des Datensichtgeräts kann dadurch erreicht werden, daß in einer weiteren Ausführungsform der Erfindung die Schwenkachse längs einer unter einem spitzen Winkel zur Vertikalen verlaufenden Ebene verschiebbar ist. Durch diese zusätzliche Einstellmöglichkeit der räumlichen Position der Schwenkachse des Datensichtgeräts kann bei individuell vorgegebener Einstellhöhe des Bedienpults nicht nur der Sichtabstand und der Sichtwinkel des Beobachters zum Bildschirm optimal eingestellt werden, sondern auch in jeder Schwenkstellung des Datensichtgeräts ein minimaler Abstand der Rückseite des Datensichtgeräts zur Fensterfront eingehalten werden.

Der Optimierung der Einstellung in der räumlichen Zuordnung von Datensichtgerät und Bedienpult dient gemäß einer vorteilhaften Ausführungsform der Erfindung auch eine horizontal verschiebbare Ausbildung des Bedienpults.

Die verschiedenen Einstellmöglichkeiten von Datensichtgerät und Bedienpult werden bevorzugt durch elektromotorische Antriebe realisiert. Damit kann auch ein automatisches Wiederauffinden einer auf eine Person individuell abgestimmten Position von Datensichtgerät und Bedienpult verbunden werden, wenn gemäß einer weiteren Ausführungsform der Erfindung die gewählten Einstellpositionen des Datensichtgeräts bezüglich des Schwenkwinkels um die Schwenkachse und des Verschiebewegs der Schwenkachse sowie des Bedienpults bezüglich seiner Horizontal- und/oder Vertikalverstellung willkürlich abspeicherbar sind und die abgespeicherten Positionswerte zur automatischen Einstellung von Datensichtgerät- und Bedienpultposition reproduzierbar abrufbar sind. Bei der üblicherweise stattfindenden Benutzung des Bildschirmarbeitsplatzes durch mehrere Personen kann dann jede Person ihre einmal eingestellte, für sie individuell abgestimmte Einstellposition des Bildschirmarbeitsplatzes, ggf. nach Berechtigungsidentifikation z. B. durch lesbare Ausweise, per Knopfdruck wieder auffinden und einstellen lassen.

In einer zweckmäßigen Ausführungsform der Erfindung sind Tischplatte und Bedien- und Anzeigenfeld im Bedienpult einander fest und unveränderlich zugeordnet. Das Bedien- und Anzeigenfeld ist damit immer in griff- und sichtgerechter Position zu der Tischplatte positioniert` die das Aufstützen der Arme oder des Oberkörpers ermöglicht. Mit den Bedien- und Anzeigeeinheiten ist auch eine Nutzung und Überwachung mindestens eines benachbarten Bildschirmarbeitsplatzes möglich.

Gemäß einer vorteilhaften Ausführungsform der Erfindung ist das Bedien- und Anzeigenfeld zwischen Tischplatte und Datensichtgerät in einer von der der Tischplatte aus ansteigenden Ebene angeordnet. Alternativ hierzu kann das Bedien- und Anzeigenfeld auch auf zwei Feldmodule aufgeteilt werden, die sich seitlich der Tischplatte etwa von der Tischplattenvorderkante bis hin zum Bildschirmgerät armlehnenartig erstrecken und fest mit der Tischplatte verbunden sind. Die Querabmessung der Tischplatte ist dabei mindestens gleich der des Datensichtgeräts bemessen und die Tiefe der Feldmodule größer als die Tiefe der Tischplatte.

Die Erfindung ist anhand von in der Zeichnung dargestellten Ausführungsbeispielen nachfolgend näher beschrieben. Es zeigen:
- Fig. 1: eine Vorderansicht eines Bildschirmarbeitsplatzes für einen Tower eines Flugplatzes, perspektivisch dargestellt,
- Fig. 2 und 3: jeweils eine Seitenansicht des Bildschirmarbeitsplatzes in Fig. 1 mit zwei verschiedenen Schwenkpositionen des Datensichtgeräts,
- Fig. 4: eine Seitenansicht eines Bildschirmarbeitsplatzes gemäß einem weiteren Ausführungsbeispiel,
- Fig. 5 und 6: jeweils eine Skizze einer Seitenansicht des Bildschirmarbeitsplatzes gemäß Fig. 4 zur Verdeutlichung der Verstellmöglichkeiten von Datensichtgerät und Bedienpult,
- Fig. 7: eine Vorderansicht eines Bildschirmarbeitsplatzes gemäß einem dritten Ausführungsbeispiel, perspektivisch dargestellt,
- Fig. 8: eine Seitenansicht des Bildschirmarbeitsplatzes in Fig. 7.

Der in Fig. 1 und in perspektivischer Vorderansicht dargestellte Bildschirmarbeitsplatz für den Tower eines Flugplatzes zwecks Überwachung des Roll- und Flugverkehrs am Boden und/oder in Bodennähe weist eine Konsole 10 auf, in welcher ein Datensichtgerät 11 mit Bildschirm 12 und ein Bedienpult 13 für den Dialog mit dem Datensichtgerät 11 gehalten ist. Das Bedienpult 13 umfaßt eine im wesentlichen waagerecht ausgerichtete Tischplatte 14 sowie ein Bedien- und Anzeigenfeld 15, das in fester Zuordnung zur Tischplatte 14 angeordnet ist und eine Mehrzahl von Bedien- und Anzeigeeinheiten aufweist. Das Bedien- und Anzeigenfeld 15 ist zwischen der Tischplatte 14 und dem Datensichtgerät 11 in einer Ebene angeordnet, die gegenüber der Tischplatte 14 unter einem spitzen Anstellwinkel verläuft. Auf der Tischplatte 14 ist als separates Bauteil eine elektrisch mit dem Datensichtgerät verbundene Tastatur 16 vorhanden, die zusammen mit dem Bedien- und Anzeigefeld 15 dem Dialog des Benutzers des Bildschirmarbeitsplatzes mit dem Datensichtgerät 11 dient.

Wie aus den beiden Seitenansichten von Fig. 2 und 3 zu erkennen ist, ist das Datensichtgerät 11 in der Konsole 10 schwenkbar, und zwar um eine Schwenkachse, die nahe seiner unteren, der Tischplatte 14 zugekehrten vorderen Querkante verläuft. Diese Schwenkachse ist in Fig. 1 bis 3 nicht dargestellt, ist aber in dem in Fig. 5 und 6 skizzierten Ausführungsbeispiel mit 17 bezeichnet. Zur Realisierung dieser Schwenkbeweglichkeit des Datensichtgeräts 11 in der Konsole 10 ist das Datensichtgerät 11 auf einer Trägerplatte 18 aufgesetzt, die mit fluchtend zur Schwenkachse 17 angeordneten Lagerzapfen in Lagerstellen in einem Lagerbock 19 aufgenommen ist (Fig. 5 und 6). Der Lagerbock 19 ist in konsolenseitigen Schienen 20 axial verschieblich geführt, wobei die Schienen 20 in einer schrägen Ebene angeordnet sind, also unter einem spitzen Winkel zur Vertikalen verlaufen. Die Anordnung des Datensichtgeräts 11 auf der Trägerplatte 18 ist ebenfalls so ausgeführt, daß das Datensichtgerät 11 relativ zur Trägerplatte 18 axial, d.h. vom Benutzer aus gesehen in der Tiefe, verschoben werden kann, wie dies in Fig. 6 durch die zweite strichpunktiert dargestellte Position des Datensichtgeräts 11 angedeutet ist. Die Axialverschiebung des Datensichtgeräts 11 längs der Trägerplatte 18, die Schwenkung der Trägerplatte 18 um die Schwenkachse 17 in den Lagerstellen des Lagerbocks 19, sowie die Axialverschiebung des Lagerbocks 19 in den Schienen 20 erfolgt jeweils mittels eines elektromotorischen Antriebs 21 beispielsweise über eine Stellspindel 22 oder ein Kniehebelgelenk 23. Auf diese Weise kann das Datensichtgerät 11 auf- und abgeschwenkt und in seiner Position sowohl in Vertikal- als auch in Horizontalrichtung verändert werden.

In dem in Fig. 4 bis 6 skizzierten Ausführungsbeispiel ist zusätzlich zur Verschiebe- und Schwenkbarkeit des Datensichtgeräts 11 auch das Bedienpult 13 sowohl in Vertikalrichtung als auch in Horizontalrichtung verstellbar ausgebildet, wie dies durch die Pfeile 24 und 25 schematisch angedeutet ist. Die Verstellung erfolgt wiederum durch elektromotorische Antriebe, die hier nicht weiter dargestellt sind. Das Verstellgetriebe ist unterhalb der Tischplatte 14 angeordnet und optisch von einem Faltenbalg 26 abgedeckt, wie er in Fig. 4 skizziert ist. Der Faltenbalg 26 erlaubt eine relativ große Höhenverstellung, ohne daß die optische Kaschierung des Verstellgetriebes zwischen Konsole 10 und Bedienpult 13 verlorengeht.

Bei dem Bildschirmarbeitsplatz gemäß dem Ausführungsbeispiel in Fig. 1 bis 3 ist die Position des Bedienpults 13 ebenfalls in der Höhe und in der Waagerechten einstellbar, allerdings sind diese beiden Einstellmöglichkeiten dadurch zwangsgekoppelt, daß das Bedienpult 13 längs einer schiefen Ebene verfahrbar ist, so daß mit einer gewünschten Höhenverstellung auch immer eine vorgegebene Vertikalverschiebung des Bedienpts 13 verbunden ist. Hierzu kann das Bedienpult 13 an mindestens einer unter einem spitzen Winkel zur Vertikalen verlaufenden Trägerschiene befestigt sein, die teleskopartig in Achsrichtung verschiebbar ist, wobei die Teleskopverschiebung wiederum mittels eines Elektromotors herbeigeführt wird. Das Verstellgetriebe ist wiederum durch einen Faltenbalg 27 kaschiert, der die Konsole 10 mit dem Bedienpult 13 optisch verbindet.

Der Bildschirmarbeitsplatz gemäß den Ausführungsbeispielen in Fig. 1 bis 3 und 4 bis 6 ist durch seine verschiedenen Einstellmöglichkeiten bezüglich des Datensichtgeräts 11 und des Bedienpults 13 wie folgt zu benutzen:
Der Bildschirmarbeitsplatz wird nahe der Fensterfront des Towers aufgestellt, die in Fig. 5 und 6 mit 28 symbolisch angedeutet ist. Am Tage und bei guten Sichtverhältnissen wird das Flughafengelände von dem Benutzer des Bildschirmarbeitsplatzes in direkter Sicht durch die Fensterfront 28 des Towers hindurch beobachtet. Das auf dem Bildschirm 12 des Datensichtgeräts 11 dargestellte Szenario aus dem Überwachungsbereich der Sensoren (Graphik und Daten) wird von dem Benutzer nur gelegentlich zum Vergleich und zur Kontrolle benötigt. Bei diesem Arbeitsmodus wird das Datensichtgerät 11 in eine Position geschwenkt, wie diese in Fig. 2 und 5 dargestellt ist. Der Bildschirm 12 des Datensichtgeräts 11 liegt außerhalb des direkten Blickfeldes des Benutzers und stört nicht dessen direkte Sicht auf das Überwachungsfeld. Durch Änderung der Kopfhaltung oder der Augenausrichtung ist es aber dem Benutzer ohne weiteres möglich, die Graphik und Daten auf dem Bildschirm 12 zu erfassen und zur Koordination seiner Überwachungstätigkeit heranzuziehen. Das Bedienpult 13 wird durch Verschieben seiner Höhen- und Vertikalposition so eingestellt, daß der Sichtabstand a des Auges 29 des Benutzers zum Bildschirm 12 des Datensichtgeräts 11 optimal ist.

Bei schlechten Sichtverhältnissen oder bei Nacht erfolgt die Überwachung und Kontrolle des Geschehens auf dem Rollfeld bzw. Flughafengelände ausschließlich am Bildschirm 12, auf welchem das von den im Überwachungsgebiet installierten Sensoren, wie Radar, Infrarotkamera und dgl., aufgenommene Bild dargestellt wird. Für diese Überwachungsaufgabe wird das Datensichtgerät 11 in die in Fig. 3 und 6 dargestellte Position geschwenkt, in welcher der Bildschirm 12 des Datensichtgeräts 11 vertikal im Sichtfeld des Benutzers zu liegen kommt. Durch entsprechende Verstellung der Höhen- und Horizontalposition der Schwenkachse 17 des Datensichtgeräts 11 kann auch in dieser Position ein minimaler Abstand der Rückseite des Datensichtgeräts 11 von der Fensterfront 28 hergestellt werden (Fig. 6). Weitere Einstellkorrekturen zur Optimierung des Sichtabstands a zwischen dem Bildschirms 12 des Datensichtgeräts 11 und dem Auge 29 des Benutzers werden durch Vertikal- und Horizontaleinstellung des Bedienpults 13 herbeigeführt.

Wie hier nicht weiter dargestellt ist, wird die für den Benutzer optimale Einstellposition von Datensichtgerät 11 und Bedienpult 13 in beiden Überwachungsmodi gemäß Fig. 2 und 5 bzw. 3 und 6 abgespeichert, so daß der Benutzer diese beiden Positionen per Knopfdruck wieder automatisch einstellen lassen kann. Für mehrere Benutzer ist hierzu eine entsprechende Anzahl von Memory-Tasten oder eine Identifikationsmöglichkeit, z.B. durch lesbaren Ausweis, vorzusehen, über welche die individuelle Einstellposition des Bildschirmarbeitsplatzes automatisch aufgerufen werden kann.

Der in Fig. 7 und 8 in perspektivischer Vorderansicht und in Seitenansicht dargestellte Bildschirmarbeitsplatz gemäß einem dritten Ausführungsbeispiel unterscheidet sich von den zuvor beschriebenen Bildschirmarbeitsplätzen lediglich dadurch, daß das Bedien- und Anzeigenfeld 15' mit den darin integrierten Bedien- und Anzeigeeinheiten auf zwei Feldmodule 30, 31 aufgesteilt ist, die fest mit der Tischplatte 14 verbunden sind und sich seitlich der Tischplatte 14 etwa von der Tischplattenvorderkante hin zum Datensichtgerät 11 armlehnenartig erstrecken. Die Querabmessung der Tischplatte 14 entspricht etwa der Querabmessung des Datensichtgeräts 11. Die beiden Feldmodule 30, 31 schließen sich seitlich an die Tischplatte 14 unmittelbar an und erstrecken sich in Richtung zum Bildschirm 12 hin weit über die Tiefe der Tischplatte 14 hinaus. Tischplatte 14 und die beiden der Tischplatte 14 fest zugeordneten Feldmodule 30, 31 bilden wiederum das Bedienpult 13', das ebenso wie im Ausführungsbeispiel der Fig. 1 bis 3 in einer schrägen Ebene verschoben werden kann. Am Bildschirmgerät 11 sind die gleichen Verstellmöglichkeiten vorgesehen, wie diese zu Fig. 5 und 6 beschrieben sind.

Die Erfindung ist nicht auf das vorstehend beschriebene Ausführungsbeispiel beschränkt. So kann der Bildschirmarbeitsplatz außer im Flughafentower in allen Beobachtungsstationen, z.B. Schiffsbrücken, in welchen eine ähnliche Arbeitsweise wie im Flughafentower gefordert ist, mit Vorteil eingesetzt werden.

## Patentansprüche

1. Bildschirmarbeitsplatz, insbesondere im Tower eines Flugplatzes zur Überwachung des Roll- und Flugverkehrs am Boden und/oder in Bodennähe, mit einem Datensichtgerät, mit einem vor dem Datensichtgerät plazierten Bedienpult, das eine Tischplatte und ein Bedien- und Anzeigenfeld mit darin enthaltenen Bedien- und Anzeigeneinheiten aufweist, und mit einer Konsole zur Halterung von Datensichtgerät und Bedienpult in gegenseitiger Zuordnung, dadurch gekennzeichnet, daß das Datensichtgerät (11) um eine nahe seiner der Tischplatte (14) des Bedienpults (13) zugekehrten vorderen unteren Querkante und dazu parallel verlaufende Schwenkachse (17) schwenkbar in der Konsole (10) aufgehängt und das Bedienpult (13) mindestens höhenverstellbar an der Konsole (10) befestigt ist.

2. Bildschirmarbeitsplatz nach Anspruch 1, dadurch gekennzeichnet, daß die Schwenkachse (17) des Datensichtgeräts (11) aufnehmende Lagerstellen in der Konsole (10) mindestens höhenverstellbar ausgebildet sind.

3. Bildschirmarbeitsplatz nach Anspruch 2, dadurch gekennzeichnet, daß das Bedienpult (13) und/oder die Lagerstellen in der Konsole (10) zur Aufnahme der Schwenkachse (17) des Datensichtgeräts (11) zusätzlich horizontal verschiebbar ausgebildet sind.

4. Bildschirmarbeitsplatz nach Anspruch 3, dadurch gekennzeichnet, daß zur gekoppelten Höhenverstellung und Horizontalverschiebung der Lagerstellen für die Schwenkachse (17) des Datensichtgeräts (11) die Lagerstelle längs einer unter einem spitzen Winkel zur Horizontalen verlaufenden schrägen Ebene verfahrbar sind.

5. Bildschirmarbeitsplatz nach Anspruch 4, dadurch gekennzeichnet, daß die Lagerstellen in einem Lagerbock (19) aufgenommen sind und daß der Lagerbock (19) in der Konsole (10) längs der schrägen Ebene verschiebbar ist.

6. Bildschirmarbeitsplatz nach Anspruch 5, dadurch gekennzeichnet, daß das Datensichtgerät (11) auf einer Trägerplatte (18) längsverschieblich angeordnet und die Trägerplatte (18) in den Lagerstellen des Lagerbocks (19) schwenkbar gehalten ist.

7. Bildschirmarbeitsplatz nach einem der Ansprüche 1 bis 6, dadurch gekennzeichnet, daß zur gekoppelten Höhen- und Horizontalverschiebung des Bedienpults (13) dieses an mindestens einer unter einem spitzen Winkel zur Vertikalen verlaufenden Tragschiene befestigt ist, die teleskopartig in Achsrichtung verschiebbar ist.

8. Bildschirmarbeitsplatz nach einem der Ansprüche 1 bis 7, dadurch gekennzeichnet, daß Tischplatte (14) und Bedien- und Anzeigenfeld (15) im Bedienpult (13) einander fest und unveränderlich zugeordnet sind.

9. Bildschirmarbeitsplatz nach Anspruch 8, dadurch gekennzeichnet, daß das Bedien- und Anzeigenfeld (15) zwischen Tischplatte (14) und Datensichtgerät (11) in einer von der Tischplatte (14) aus schräg ansteigenden Ebene angeordnet ist.

10. Bildschirmarbeitsplatz nach Anspruch 8, dadurch gekennzeichnet, daß das Bedien- und Anzeigenfeld (15) auf zwei seitlich der Tischplatte (14) sich etwa von der Tischplattenvorderkante zum Datensichtgerät (11) hin armlehnenartig erstreckende Feldmodule (30, 31) aufgeteilt ist, die fest mit der Tischplatte (14) verbunden sind.

11. Bildschirmarbeitsplatz nach Anspruch 10, dadurch gekennzeichnet, daß die parallel zum Datensichtgerät (11) sich erstreckende Querabmessung der Tischplatte (14) mindestens gleich der des Datensichtgeräts (11) ist und daß die zum Datensichtgerät (11) hin sich erstreckende Tiefe der Feldmodule (30, 31) wesentlich größer ist als die Tiefe der Tischplatte (14).

12. Bildschirmarbeitsplatz nach einem der Ansprüche 4 bis 11, dadurch gekennzeichnet, daß die gewählte Einstellposition des Datensichtgeräts (11) bezüglich des Schwenkwinkels um die Schwenkachse (17) und des Verschiebewegs der Lagerstellen der Schwenkachse (17) sowie die gewählte Einstellposition des Bedienpults (13) bezüglich seiner Horizontal- und Vertikalverstellung willkürlich abspeicherbar sind und daß die abgespeicherten Positionswerte zur automatischen Einstellung von Datensichtgerät- und Bedienpultposition reproduzierbar abrufbar sind.
